# FASCICULE DE BREVET EUROPEEN

(11) **EP 1 191 918 B1**
(45) Date de publication et mention de la délivrance du brevet: **10.11.2004**
(21) Numéro de dépôt: 00910943.0
(22) Date de dépôt: 15.03.2000
(51) Int. Cl.: A61J 15/00, A61M 39/02, A61M 1/00

(54) **DISPOSITIF D'ABOUCHAGE D'UN VISCERE CREUX A LA PEAU**
VORRICHTUNG ZUR VERBINDUNG EINER HOHLEN VISZERA MIT DER HAUT
DEVICE FOR PROVIDING FLUID COMMUNICATION WITH A HOLLOW VISCUS AT THE SKIN SURFACE

(30) Priorité: 15.03.1999 FR 9903897
(43) Date de publication de la demande: 03.04.2002
(73) Titulaire: Scheye, Thierry, 63000 Clermont-Ferrand (FR)
(72) Inventeur: Scheye, Thierry, 63000 Clermont-Ferrand (FR)
(74) Mandataire: Chanet, Jacques
(86) Numéro de dépôt international: PCT/FR2000/000618
(87) Numéro de publication internationale: WO 2000/054727

(56) Documents cités:
- GB-A- 2 169 808
- US-A- 4 315 513
- US-A- 4 344 435
- US-A- 5 374 254
- US-A- 5 411 491
- US-A- 5 484 420

## Description

L'invention est du domaine de l'instrumentation médicale, et elle a pour objet un dispositif d'abouchage d'un viscère creux à la peau.

On connaît une technique médicale consistant à aboucher à la peau un viscère creux. Cette technique est applicable à différents viscères, tels que l'estomac, le colon, l'intestin grêle ou encore la vessie, et met en oeuvre un dispositif destiné à ménager une communication entre l'extérieur et le volume interne du viscère. D'une manière générale, ces dispositifs sont principalement constitués d'un tube transpariétal comportant à ses extrémités des organes, tels que collerettes ou analogues, qui prennent appui contre respectivement la paroi interne du viscère et la face externe de la peau, collerettes dites respectivement intraviscérale et cutanée.

Parmi ces dispositifs, on connaît ceux d'un premier type, par exemple décrits par US4344435 (AUBIN), US5374254 (BUMA) et US5484420 (RUSSO), dans lesquels le tube transpariétal comporte à son extrémité distale un épaulement formant la collerette intraviscérale, l'autre extrémité du tube étant prévue pour émerger hors du corps du patient et étant agencée de manière à recevoir la collerette cutanée sur sa surface extérieure, par vissage (US4344435), par encliquetage (US5374254), ou par coulissement dur (US5484420) par exemple. La mise en place de ces dispositifs sur le patient s'effectue soit par l'introduction du tube à partir de l'oesophage, jusqu'à travers une incision pratiquée dans la peau du patient pour l'émergence de l'extrémité proximale du tube et la mise en place de la collerette cutanée (US5374254) et (US5484420), soit en pratiquant dans les parois du patient une incision d'une taille suffisante pour autoriser le passage de la collerette intraviscérale (US4344435).

L'inconvénient de ces dispositifs d'un premier type, réside dans le fait que leur mise en place nécessite une intervention chirurgicale, avec anesthésie. De plus, ces dispositifs, plus particulièrement destinés à coopérer avec un appareillage spécifique installé en permanence durant la période de traitement du malade, sont inconfortables pour le patient, notamment en raison de leur émergence conséquente hors de son corps.

C'est pourquoi il a été proposé des dispositifs d'un deuxième type, dits boutons, selon lesquels le tube est logé dans sa quasi totalité à l'intérieur des parois du patient pour éviter son émergence inconfortable. Selon la plupart de ces dispositifs, la collerette intraviscérale est introduite à travers un orifice préalablement pratiqué dans le corps du patient et cicatrisé, directement depuis l'extérieur grâce à une déformabilité conférée à la collerette intraviscérale pour autoriser son passage aisé à travers le dit orifice. La collerette intraviscérale est déformée par le praticien au moment de la mise en place du bouton au moyen d'un poussoir introductible dans le tube notamment. Enfin, un obturateur est souvent prévu pour fermer le tube transpariétal lorsqu'il n'est pas utilisé. On pourra notamment se reporter aux brevets GB2169808 (HABERMAN) et US4325513 (NAWASH) qui décrivent des dispositifs du genre, ainsi qu'au brevet US5374254 précédemment cité qui comporte des dispositions pour transformer le dispositif du premier type en dispositif du deuxième type, par un découpage ultérieur du tube et sa fermeture par un obturateur.

Un problème général posé par les dispositifs d'abouchage susvisés résulte du fait que l'épaisseur cumulée des parois traversées varie d'un patient à l'autre, ou encore selon l'endroit où est mis en place le dispositif sur le patient, ou même encore dans le temps, pour un même site et un même patient ; par exemple, dans le cadre de la gastrostomie, la prise pondérale du patient en cours de traitement entraîne un épaississement de la paroi abdominale, ce qui rend inadéquat le bouton initialement mis en place.

On relèvera que ce problème est résolu lors de la mise en place du dispositif sur le patient pour les dispositifs du premier type, grâce à l'émergence du tube qui reçoit la collerette cutanée, la position de cette dernière étant ajustée extemporanément selon le patient, ou même pour les dispositifs US4344435 et US5484420, au cours du traitement en mettant à profit la liaison par vissage ou par coulissement de la collerette cutanée sur le tube, qui autorise de fait une modification ponctuelle de la distance séparant les collerettes l'une de l'autre.

Pour surmonter ce problème pour les dispositifs du deuxième type, il a été proposé des jeux de boutons avec différentes longueurs respectives de tube, le praticien choisissant celui qui est le mieux adapté au cas d'espèce. Toutefois, cette solution est insatisfaisante car il est possible qu'aucun des boutons disponibles du jeu ne comporte une longueur de tube qui corresponde exactement au besoin.

Il a aussi été proposé des boutons dans lesquels la collerette déformable d'appui du tube contre la paroi interne du viscère est conformée en ballonnet, pour autoriser une variation relative de la distance séparant les deux collerettes l'une de l'autre. Il est toutefois apparu à l'usage que le ballonnet, gonflé au sérum, tend à se rompre, notamment en cas de mouvements convulsifs du patient, par exemple dus à une quinte de toux ou à une poussée abdominale en cas de constipation.

Il a enfin été proposé, notamment par le brevet GB2169808 (HABERMAN), de monter la collerette intraviscérale de manière coulissante sur le tube transpariétal*,* de manière à permettre lors de la mise en place du bouton, de rapprocher en fonction du patient la collerette intraviscérale de la collerette cutanée, grâce à une traction exercée sur la collerette intraviscérale au moyen de filins. Toutefois, si cette solution permet d'éviter d'avoir à mettre à la disposition du praticien un nombre important de boutons participant d'un jeu, elle ne permet pas d'ajuster l'éloignement des collerettes l'une de l'autre au cours du traitement, notamment en fonction de la prise pondérale du patient. Cette utilisation uniquement extemporanée lors de la mise en place du dispositif sur le patient est mise en lumière par le fait que les filins qui constituent les moyens de prise de la collerette intraviscérale sont, soit amenés à être dégradés par les sucs gastriques, soit à être résorbables. On relèvera enfin l'antagonisme de fonction des moyens de liaison entre la collerette intraviscérale et le tube, liaison qui, à la fois doit être rigide pour un maintien satisfaisant du dispositif sur le patient et néanmoins être coulissante pour l'ajustement de la position de la collerette intraviscérale.

D'une manière générale, on notera qu'aucun des dispositifs du premier et du deuxième type susvisés ne comporte des moyens pour ajuster la distance séparant les collerettes intraviscérale et cutanée l'une de l'autre en cours de traitement, sinon à avoir une émergence du tube transpariétal hors du corps du patient pour recevoir la collerette cutanée, au détriment du confort du patient. En d'autres termes, les dispositifs du deuxième type, dits boutons, ne comportent pas les dits moyens d'ajustement, sinon à faire émerger, à la manière des dispositifs du premier type, le tube hors du corps du patient, ce qui dans ce cas rend les dispositifs du deuxième type inadéquats au regard du critère de confort qui est à l'origine de leur conception.

Le dispositif de la présente invention est un dispositif d'abouchage d'un viscère creux à la peau, du genre de dispositif du deuxième type susvisé, dit bouton, comprenant un tube transpariétal dont les extrémités sont solidaires de collerettes d'appui du tube respectivement contre la paroi interne du viscère (collerette intraviscérale) et contre la face externe de la peau (collerette cutanée), la collerette intraviscérale étant prévue pour être déformée par le praticien, au moyen d'un poussoir notamment, pour autoriser son passage à l'intérieur du viscère directement depuis l'extérieur du corps du patient. On relèvera que selon ces dispositifs, dits boutons, leur encombrement axial est contenu entre les deux collerettes intraviscérale et cutanée pour offrir un confort pour le patient. Par exemple, la collerette intraviscérale constitue la base d'un corps creux dont la déformation est provoquée par le praticien au moyen d'un poussoir introductible dans le tube, le dit corps creux comportant des ouvertures latérales pour le passage à travers le tube de liquides entre le viscère et l'extérieur.

Le but de la présente invention est de proposer un dispositif du genre susvisé qui puisse être mis en place et adapté, pour un patient donné, selon l'épaisseur des parois traversées, tout en offrant un confort pour le patient qui ne soit pas altéré par une émergence inopportune du tube hors de son corps.

Selon la présente invention, et à partir de l'analyse susvisée participante de la démarche inventive de celle-ci, un dispositif du genre susvisé comporte un tube transpariétal composé d'au moins deux parties, chacune solidaire d'une collerette respectivement intraviscérale et cutanée. Ces parties du tube transpariétal sont montées mobiles pour leur déplacement relatif axial non spontanément réversible. La partie dite distale du tube, solidaire de la collerette intraviscérale, comporte des moyens d'immobilisation depuis l'extérieur vers l'intérieur du tube pour permettre au praticien d'effectuer le dit déplacement. Ces dispositions sont telles que le praticien puisse adapter la longueur du tube, dans les deux sens, selon l'épaisseur cumulée des parois du patient traversées, tant extemporanément que postérieurement à la mise en place du tube sur le patient, et que la variation de la longueur du tube se trouve absorbée dans l'épaisseur des parois du patient qu'il traverse, c'est à dire en d'autres termes que la variation de la longueur du tube, notamment dans le sens de son allongement, n'entraîne aucune variation de son émergence initiale hors du corps du patient.

Il résulte de ces dispositions qu'une variation de la distance séparant les collerettes d'appui intraviscérale et cutanée est rendue possible, y compris postérieurement à la mise en place du dispositif sur lé patient, la dite variation étant obtenue par un geste volontaire du praticien et ne portant pas atteinte, ni à la fiabilité du dispositif en place, ni à ses critères de confort pour le patient.

On comprendra que selon diverses variantes similaires à ce stade de généralité de l'invention, les dites deux parties distale et proximale du tube transpariétal sont montées coaxialement mobiles, soit l'une sur l'autre, soit encore chacune sur un corps intermédiaire.

Dans le cas où la collerette intraviscérale est prévue pour être déformée par le praticien au moyen d'un poussoir introductible dans le tube, la partie distale du tube est avantageusement aménagée de manière à permettre sa prise par le poussoir pour son immobilisation, le dit aménagement étant par exemple du type à baïonnette dans le cas d'une mobilité des parties du tube par coulissement, ou encore par exemple du type à emboîtement non circulaire du poussoir à travers l'évidement axial de la partie distale du tube, dans le cas d'une mobilité des parties du tube par vissage. Ces dispositions permettent au praticien d'adapter la longueur du tube transpariétal au moyen du poussoir, au moins pour une première fois, lors de la mise en place du tube sur le patient.

On comprendra qu'un poussoir comportant des aménagements complémentaires à ceux de la partie distale du tube pour la dite immobilisation de cette dernière, participe du dispositif de l'invention.

La mobilité relative entre les deux parties du tube transpariétal est préférentiellement obtenue par vissage. La partie distale du tube est par exemple pourvue d'un évidement axial non circulaire, qui constitue le dit organe d'emboîtement, pour son immobilisation en rotation par le praticien au moyen d'un outil spécifique. Cet outil est introductible dans le dit évidement axial de la partie distale du tube, et comporte au moins une zone de section complémentaire.

Selon une forme préférée de réalisation de l'invention, les parties distale et proximale du tube transpariétal sont reliées l'une à l'autre par vissage, et le poussoir utilisé pour déformer la collerette intraviscérale est aussi avantageusement utilisé pour immobiliser en rotation la partie distale du tube. Pour cela, le poussoir, sinon un outil spécifique du genre susvisé, comporte par exemple entre ses deux extrémités une section non circulaire prévue pour traverser l'évidement axial de forme complémentaire de la partie distale du tube.

Selon une autre approche de l'invention, le tube transpariétal est "télescopique". On comprendra d'une manière générale par "télescopique" l'aptitude conférée au tube transpariétal de modification de sa dimension axiale. Le tube comporte au moins deux parties d'extrémité, solidaires respectivement des collerettes intraviscérale et cutanée, qui sont mobiles axialement l'une par rapport à l'autre pour permettre de faire varier la longueur du tube. Au moins la partie distale, sinon les deux parties du tube, est immobilisable depuis l'extérieur, notamment par un outil aménagé pour faire prise sur la partie distale du tube, pour permettre au praticien de faire varier la longueur du tube, dans les deux sens, après la mise en place du dispositif sur le patient.

La présente invention sera mieux comprise et des détails en relevant apparaîtront, à la description qui va en être faite d'une forme préférée de réalisation, en relation avec les figures de la planche annexée, dans lesquelles:
La fig.1 est une vue schématique en coupe axiale d'un dispositif selon une première forme de réalisation de l'invention, la collerette intraviscérale étant en position déformée par un poussoir,
la fig.2 est une vue en coupe axiale d'un dispositif selon une deuxième forme de réalisation de l'invention, préférée,
la fig.3 est une vue en coupe partielle transversale du dispositif illustré sur la figure précédente.

Sur les figures, un dispositif d'abouchage d'un viscère creux à la peau comporte principalement un tube en deux parties 2 et 4, chacune de ces parties 2 et 4 étant solidaire d'une collerette d'appui, 6 et 8, respectivement contre la paroi interne du viscère pour la partie distale 4 du tube, et contre la face externe de la peau pour la partie proximale 2 du tube. Les deux parties 2 et 4 du tube sont mobiles axialement l'une par rapport à l'autre, la partie distale 4 du tube étant immobilisable depuis l'extérieur pour permettre au praticien de faire varier la longueur du tube 2,4, y compris lorsque le dispositif est en place sur le patient.

On notera qu'une variation de la distance d séparant les collerettes 6 et 8 l'une de l'autre est absorbée par une variation correspondante de l'épaisseur cumulée des parois 1 du patient traversées par le tube 2,4, une variation de la dite distance d induisant de fait une variation concomittante de la longueur du tube 2,4 comprise entre les deux collerettes 6 et 8.

Sur la variante illustrée sur la fig.1, la mobilité relative entre les parties 2 et 4 du tube est obtenue par un coulissement axial des parties 2 et 4 l'une par rapport à l'autre. L'immobilisation de la partie distale 4 du tube est obtenue par l'intermédiaire d'un dispositif 10,12 à "baïonnette", des encoches 10 étant ménagées sur la partie distale 4 du tube en vue de la prise de cette dernière par un outil spécifique 14 pourvu d'ergots 12.

Sur la variante illustrée sur la fig.2, la dite mobilité relative entre les parties 2 et 4 du tube est obtenue par vissage, par l'intermédiaire de filets de vis 26, les parties 2 et 4 composant le tube transpariétal étant de préférence au nombre de deux et étant vissées l'une à l'autre.

L'immobilisation de la partie distale 4 du tube est obtenue au moyen du poussoir 16 couramment utilisé par le praticien pour déformer la collerette intraviscérale 8 lors de la mise en place du dispositif sur un patient.

En se reportant sur la fig.3, on remarque que l'immobilisation en rotation de la partie distale 4 du tube est obtenue grâce à une conformation non circulaire de l'évidement axial 18 de la partie distale 4 du tube, cette dernière étant traversée par une zone du poussoir 18 présentant une section de forme complémentaire.

On comprendra que la composition du tube transpariétal en deux parties 2 et 4, tel qu'illustré sur la fig.2 n'est que préférée, et que de manière équivalente le tube transpariétal pourrait comporter en outre au moins une partie intermédiaire, tel que 20 sur l'exemple illustré sur la fig.1, sans déroger à la règle générale de l'invention énoncée.

Le dispositif de l'invention est préférentiellement pourvu, à la manière des dispositifs de l'art antérieur, d'une valve 22 de fermeture spontanée du débouché distal du tube, et d'un obturateur 24 amovible de fermeture du débouché proximal du tube. On remarquera aussi la présence, habituelle dans le domaine, d'ouvertures latérales 28 ménagées dans le corps creux formant la collerette intraviscérale 8.

On notera aussi que l'immobilisation de la partie proximale 2 du tube peut être réalisée par l'intermédiaire de la collerette cutanée 6, dont la prise est aisée depuis l'extérieur.

Par ailleurs, la prise de la partie distale 4 du tube s'effectue avantageusement depuis l'intérieur du tube transpariétal par un outil amovible, tel que 14 ou 16 à la manière illustrée, pour permettre l'immobilisation de la partie distale 4 du tube par le praticien sans que le dit outil 14 ou 16 n'émerge inopportunément en permanence hors du corps du patient.

A titre indicatif, la proportion de variation de la distance séparant les deux collerettes l'une de l'autre est de l'ordre de 0,5 à 1 fois la longueur minimale du tube, en fonction de la taille de ce dernier. Par exemple, pour un tube d'une longueur minimale de 1 cm, la longueur maximale du tube sera de l'ordre de 1,5 cm ; pour un tube d'une longueur minimale de 3 cm, la longueur maximale du tube sera de l'ordre de 6 cm.

On notera enfin que les applications du dispositif de l'invention ne ,sont pas limitées à la chirurgie humaine, mais qu'elles peuvent s'étendre à la chirurgie vétérinaire.

## Revendications

1. Dispositif d'abouchage d'un viscère creux à la peau, du genre de dispositif comprenant un tube transpariétal dont les extrémités sont solidaires de collerettes d'appui (6,8) du tube, respectivement contre la paroi interne du viscère (collerette intraviscérale 8) et contre la face externe de la peau (collerette cutanée 6), la collerette intraviscérale (8) étant prévue pour être déformée par le praticien pour autoriser le passage de la collerette intraviscérale (8) à l'intérieur du viscère directement depuis l'extérieur du corps du patient, **caractérisé:**
**en ce que** le tube transpariétal est composé d'au moins deux parties (2,4), chacune solidaire d'une collerette respectivement intraviscérale (8) et cutanée (6), les dites parties (2,4) du tube étant montées mobiles pour leur déplacement relatif axial non spontanément réversible, la partie dite distale (4) du tube, solidaire de la collerette intraviscérale (8), comportant des moyens d'immobilisation (10,12; 26) depuis l'extérieur vers l'intérieur du tube pour permettre au praticien d'effectuer le dit déplacement,
de telle sorte que le praticien puisse adapter la longueur du tube (2,4), dans les deux sens, selon l'épaisseur cumulée des parois (1) du patient traversées, tant extemporanément que postérieurement à la mise en place du tube (2,4) sur le patient, et que la variation de la longueur du tube se trouve absorbée dans l'épaisseur des parois (1) du patient qu'il traverse;

2. Dispositif selon la revendication 1, la collerette intraviscérale (8) étant déformable par le praticien au moyen d'un poussoir (16) introductible dans le tube (2,4), **caractérisé**:
en ce la partie distale (4) du tube est avantageusement aménagée de manière à permettre sa prise par le poussoir (16) pour son immobilisation,
de telle sorte que le praticien puisse adapter la longueur du tube transpariétal (2,4) au moyen du poussoir (16), au moins pour une première fois, lors de la mise en place du tube (2,4) sur le patient;

3. Dispositif selon l'une quelconque des revendications précédentes, **caractérisé:**
**en ce que** la mobilité relative entre les deux parties (2,4) du tube transpariétal est obtenue par vissage (26), la partie distale (4) du tube étant pourvue d'un évidement axial (18) non circulaire, qui constitue le dit organe d'emboîtement, pour son immobilisation en rotation par le praticien au moyen d'un outil spécifique (16), qui est introductible dans le dit évidement axial (18) et qui comporte au moins une zone de section complémentaire;

4. Dispositif selon les revendication 2 et 3, **caractérisé:**
**en ce que** le poussoir (16) comporte entre ses deux extrémités une section non circulaire prévue pour traverser l'évidement axial (18) de forme complémentaire de la partie distale (6) du tube, en vue de l'immobilisation en rotation de cette dernière (6);

5. Dispositif selon l'une quelconque des revendications précédentes, **caractérisé:**
**en ce que** le tube transpariétal (2,4) est "télescopique" et comporte au moins deux parties d'extrémité (2,4), constituant les dites parties distale (4) et proximale (2) du tube;

6. Dispositif selon l'une quelconque des revendications 3 à 5, **caractérisé:**
**en ce que** les parties distale (4) et proximale (2) du tube sont reliées l'une à l'autre par vissage (26);

7. Dispositif selon l'une quelconque des revendications 1 et 2, **caractérisé:**
**en ce que** la mobilité relative entre les parties (2,4) du tube est obtenue par un coulissement axial des parties (2,4) l'une par rapport à l'autre, l'immobilisation de la partie distale (4) du tube étant obtenue par l'intermédiaire d'un dispositif (10,12) à "baïonnette", des encoches (10) étant ménagées sur la partie distale (4) du tube en vue de la prise de cette dernière par un outil spécifique (14) pourvu d'ergots (12).

## Patentansprüche

1. Vorrichtung zum Verbinden eines hohlen Eingeweides mit der Haut, der Art einer Vorrichtung, die ein transparietales Rohr umfasst, dessen Enden fest mit Flanschen (6, 8) zum Abstützen des Rohres jeweils gegen die Innenwand des Eingeweides (intravisceraler Flansch 8) und gegen die Außenfläche der Haut (Kutanflansch) verbunden sind, wobei der intraviscerale Flansch (8) dafür vorgesehen ist, von dem Praktizierenden deformiert zu werden, um den Durchgang des intravisceralen Flansches (8) direkt ins Innere des Eingeweides von außerhalb des Körpers des Patienten zuzulassen, **gekennzeichnet:**
**dadurch, dass** das transparietale Rohr aus mindestens zwei Teilen (2, 4) besteht, die jeweils fest mit einem Flansch, intraviscerale (8) und kutan (6), verbunden sind, wobei die Teile (2, 4) des Rohrs beweglich für ihre relative axiale, nicht von selbst umkehrbare Verschiebung angeordnet sind, wobei das als distales Teil (4) bezeichnete Teil des Rohrs, das fest mit dem intravisceralen Flansch (8) verbunden ist, Mittel (10, 12; 26) zum Festlegen von außen in das Innere des Rohrs umfasst, um dem Praktizierenden das Durchführen der Verschiebung zu ermöglichen, in der Weise, dass der Praktizierende die Länge des Rohrs (2, 4) in zwei Richtungen entsprechend der kumulierten Dicke der durchquerten Wände (1) des Patienten, sowohl sofort als auch später,
bei dem Instellungbringen des Rohrs (2, 4) an dem Patienten anpassen kann, und dass die Veränderung der Länge des Rohrs sich in der Dicke der Wände (1) des Patienten, die es durchquert, absorbiert findet.

2. Vorrichtung nach Anspruch 1, bei der der intraviscerale Flansch (8) durch den Praktizierenden mittels eines Drückers (16) deformierbar ist, der in das Rohr (2, 4) einführbar ist, **gekennzeichnet:**
**dadurch, dass** das distale Teil (4) des Rohrs vorteilhafterweise in der Weise angebracht ist, dass es für seine Festlegung von dem Drücker (16) erfasst werden kann,
in der Weise, dass der Praktizierende die Länge des transparietalen Rohrs (2, 4) mittels eines Drückers (16) zumindest für ein erstes Mal des Instellungbringens des Rohrs (2, 4) an dem Patienten anpassen kann.

3. Vorrichtung nach einem der vorhergehenden Ansprüche, **gekennzeichnet:**
**dadurch, dass** die relative Beweglichkeit zwischen den zwei Teilen (2, 4) des transparietalen Rohrs durch Verschraubung (26) erhalten wird, wobei das distale Teil (4) des Rohrs mit einer axialen nicht runden Ausnehmung (18) versehen ist, die das Einlassungsorgan bildet, für seine Festlegung in Bezug auf die Drehung durch den Praktizierenden mittels eines bestimmten Werkzeuges (16), das in die axiale Ausnehmung (18) einführbar ist und das mindestens eine Zone mit komplementärem Querschnitt aufweist.

4. Vorrichtung nach den Ansprüche 1 und 2, **gekennzeichnet:**
**dadurch, dass** der Drücker (16) zwischen seinen beiden Enden einen nicht runden Querschnitt umfasst, der vorgesehen ist, um die axiale Ausdehnung (18) komplementärer Form des distalen Teils (4) des Rohrs hinsichtlich der Festlegung gegen Drehung dieses letzteren (4) durchquert.

5. Vorrichtung nach einem der vorhergehenden Ansprüche, **gekennzeichnet:**
**dadurch, dass** das transparietale Rohr (2, 4) "teleskopisch" ist und mindestens zwei Endteile (2, 4) umfasst, die die genannten distalen (4) und proximalen (2) Teile des Rohrs bilden.

6. Vorrichtung nach einem der Ansprüche 3 bis 5, **gekennzeichnet:**
**dadurch, dass** das distale (4) und das proximale (2) Teil des Rohrs untereinander durch Verschraubung (26) verbunden sind.

7. Vorrichtung nach einem beliebigen der Ansprüche 1 und 2 **gekennzeichnet:**
**dadurch, dass** die relative Beweglichkeit zwischen den Teilen (2, 4) des Rohrs durch eine axiale Verschiebung der Teile (2, 4), des einen in Bezug auf das andere, erhalten wird, wobei die Festlegung des distalen Teils (4) des Rohrs mittels einer "Bajonett"-Vorrichtung (10, 12) erhalten wird, wobei Ausklinkungen (10) an dem distalen Teil (4) des Rohrs in Hinblick auf den Eingriff dieses letzteren mit einem bestimmten, mit Vorsprüngen (12) versehenen Werkzeug (14) eingearbeitet sind.

## Claims

1. Device for making a connection between a hollow viscus and the skin, of the type of device comprising a transparietal tube, the ends of which are integral with flanges (6, 8) of the tube bearing against the internal wall of the viscus (intravisceral flange 8) and against the external surface of the skin (cutaneous flange 6), respectively, the intravisceral flange (8) being designed to be deformed by the practitioner to allow the passage of the intravisceral flange (8) into the interior of the viscus directly from the outside of the patient's body, **characterised:**
**in that** the transparietal tube is made up of at least two parts (2, 4), each integral with a flange, the intravisceral flange (8) and cutaneous flange (6), respectively, the said parts (2, 4) of the tube being assembled in a movable manner for relative reversible, non-spontaneous axial movement thereof, the part termed the distal part (4) of the tube, integral with the intravisceral flange (8), having immobilisation means (10, 12; 26) from the outside to the inside of the tube to enable the practitioner to make this movement,
such that the practitioner is able to adapt the length of the tube (2, 4), in both directions, depending on the cumulative thickness of the walls (1) of the patient which it has passed through, either at the same time as or after fitting the tube (2, 4) on the patient and that the variation of the length of the tube is taken up in the thickness of the walls (1) of the patient which it passes through.

2. Device according to Claim 1, the intravisceral flange (8) being able to be deformed by the practitioner by means of a push rod (16) that can be introduced into the tube (2, 4), **characterised:**
**in that** the distal part (4) of the tube is advantageously arranged so as to allow it to be engaged by the push rod (16) to immobilise it,
such that the practitioner is able to adapt the length of the transparietal tube (2, 4) by means of the push rod (16), at least for a first time, during fitting of the tube (2, 4) on the patient.

3. Device according to any one of the preceding claims, **characterised:**
**in that** the relative mobility between the two parts (2, 4) of the transparietal tube is obtained by means of a threaded joint (26), the distal part (4) of the tube being provided with a non-circular axial cut-out (18), which constitutes the said interlocking element, for its immobilisation, such that it is not able to rotate, by the practitioner by means of a specific tool (16) which can be introduced into the said axial cut-out (18) and which has at least one zone of complementary section.

4. Device according to Claim (sic) 2 and 3, **characterised:**
**in that** the push rod (16) has a non-circular section between its two ends equipped to pass through the axial cut-out (18) of complementary shape in the distal part (6) of the tube, with a view to immobilisation of the latter (6) such that it is not able to rotate.

5. Device according to any one of the preceding claims, **characterised:**
**in that** the transparietal tube (2, 4) is "telescopic" and has at least two end parts (2, 4), constituting the said distal (4) and proximal (2) parts of the tube.

6. Device according to any one of Claims 3 to 5, **characterised:**
**in that** the distal (4) and proximal (2) parts of the tube are connected to one another by means of a threaded joint (26).

7. Device according to any one of Claims 1 and 2, **characterised:**
**in that** the relative mobility between the parts (2, 4) of the tube is obtained by axial sliding of the parts (2, 4) with respect to one another, the immobilisation of the distal part (4) of the tube being obtained by means of a "bayonet" arrangement (10, 12), notches (10) being made on the distal part (4) of the tube with a view to engaging the latter by means of a specific tool (14) provided with nibs (12).
